# EUROPÄISCHE PATENTSCHRIFT

(11) **EP 0 085 187 B1**
(45) Veröffentlichungstag und Bekanntmachung des Hinweises auf die Patenterteilung: **24.04.1985**
(21) Anmeldenummer: 82112084.7
(22) Anmeldetag: 29.12.1982
(51) Int. Cl.: D06F 57/04

(54) **Lüftungs- und Trocknungsgestell mit Wäscheleineneinzug**
Support for airing and drying with pull in a device for a laundry-line
Support pour l'aération et le séchage à rentrée de la corde à linge

(30) Priorität: 02.01.1982 DE 3200013
(43) Veröffentlichungstag der Anmeldung: 10.08.1983
(73) Patentinhaber: LEIFHEIT Aktiengesellschaft, D-56377 Nassau (DE)
(72) Erfinder: Keiels, Peter, D-5409 Obernhof (DE); Ohm, Heinz, D-6250 Limburg 9 (DE)

## Beschreibung

Die Erfindung bezieht sich auf ein Lüftungs-und Trocknungsgestell gemäß dem Oberbegriff des Anspruches 1.

Diese sogenannten Wäscheschirme, wie sie z. B. durch die CH-A-390 863 bekannt sind, sind als Lüftungs- und Trocknungseinrichtungen für Kleidungsstücke sehr beliebt. Mit ihnen ist es möglich, auf kleinem Raum eine große Menge Kleidungs- und Wäschestücke aufzuhängen. So sind Wäscheleinenlängen von 70 m keine Seltenheit. Diese Geräte können bei Nichtbenutzung zusammengeklappt und auf engem Raum untergestellt werden. Nachteilig an diesen Geräten ist aber das ungeordnete Herumhängen der Wäscheleine im zusammengeklappten Zustand. Die Wäscheleine kann sich leich verwirren und ist zudem einer starken Verschmutzung ausgesetzt.

Aufgabe der Erfindung ist es, eine Wäscheleineneinzugsvorrichtung für einen Wäscheschirm zu schaffen, durch die die Wäscheleine beim Zusammenfalten des Wäscheschirmes automatisch in die Arme des Spreizgestelles eingezogen wird. Dieser Vorgang soll mit möglichst geringem Kraftaufwand und ohne zusätzliche Federelemente in den Armen des Spreizgestelles möglich sein.

Dieser Aufgabe wird durch die kennzeichnenden Merkmale des Anspruches 1 erfüllt. Durch die Wahl von jeweils zwei im Abstand angeordnete Anlenkpunkte pro Seileck, zwischen denen die Wäscheleinen beim Zusammenfalten des Wäscheschirmes bzw. beim Öffnen wandern kann, wird auf besonders einfache Art und Weise das Problem der starken Größenunterschiede der einzelnen Seilecke, - das innerste Seileck hat keinen Meter Umfang, während das äußerste mehrere Meter mißt, - beim Einzug gelöst. Da die zur Verfügung stehende Verstellgröße des Befestigungssternes für alle Seilecke gleich ist, mußte der Ausgleich in den einzelnen Armen geschaffen werden. In der älteren Anmeldung EP-A-72 930, welche einen Stand der Technik gemäß Artikel 54(3) beschreibt ist eine Vorrichtung zum Einzug der Wäscheleine in die Arme des Spreizgestelles bei Lüftungs- und Trocknungsgestellen beschrieben ; bei dieser wird die unterschiedliche Länge der einzelnen Seilecke durch ein in dem jeweiligen Arm liegendes Spannelement ausgeglichen. Ein kompletter Einzug der Wäscheleine in den jeweiligen Arm ist dabei nicht möglich. Es wird dabei lediglich erreicht, daß die Wäscheleine zur Hälfte eingezogen und zur anderen Hälfte straff am Arm anliegt, wo sie gegebenenfalls durch ein entsprechendes Profil geschützt werden kann.

Weitere Ausgestaltungen der Erfindung sind den Unteransprüchen zu entnehmen. So ist die Ausbildung des Zugelementes als Schlaufenband mit daran befestigten Umschlagschlaufen ansteigender Länge besonders für Wäscheschirme großen Aussendurchmessers mit vielen Seilecken geeignet, weil durch die Umschlagschlaufen große Einzugslängendifferenzen ausgegeglichen werden können.

Dazu wird in Form des Durchzugbandes fixierter Länge mit selbsttätiger Einstellung der Umschlagschlaufenlänge eine besonders kostengünstige Fertigungsmöglichkeit geboten.

Insbesondere bei einer Wäscheschirmausführung mit nur zwei oder drei Seilecken, die erfahrungsgemäß ohen weiteres für eine Waschmaschinenfüllung ausreichen, bietet sich die Möglichkeit an, das Zugelement aus einem geschlitzten Band bzw. Schieber zu fertigen.

Zur weiteren Bedienungsvereinfachung und insbesondere zur Herabsetzung des notwendigen Kraftaufwandes dient die Zugfeder zwischen Schiebering und Fixpunkt am Mastende.

Eine besondere Erschwernis bildet bei den derzeitigen Wäscheschirmen beim Aufstellen die Übergangsphase der Arme vom bündigen Anliegen am Mast zu geringer Spreizstellung.

Dieser Übergang ist mit der üblichen Aufzugsleine allein nicht zu schaffen, sondern es muß jeder einzelne Arm etwas nach aussen gezogen werden, um den Todpunkt zu überwinden. Dies ist bei der erfindungsgemäßen Ausbildung des Schieberinges mit Spreizschrägen, die mit Gegenschrägen an den Stützstreben zusammenwirken, nicht mehr erforderlich. Durch Zug am Zugseil wird der Schiebering gegen die Gegenschrägen an den Stützstreben geschoben und drückt diese nach aussen, so daß der Todpunkt überwunden wird und der Öffnungsvorgang allein durch das Zugseil zu bewerkstelligen ist. Unterstützt durch die Zugfeder sind dabei nur minimale Kräfte erforderlich.

Einige Ausführungsbeispiele der Erfindung werden im folgenden an Hand der Zeichnungen näher erläutert.

Es zeigen :
Figur 1 eine perspektivische Darstellung eines Lüftungs- und Trocknungsgestelles in Gebrauchsstellung,
Figur 2 ein Lüftungs- und Trocknungsgestell maßstäblich verzerrt, wobei die linke Seite in annähernder Gebrauchsstellung und die rechte Seite im Augenblick des Öffnens gezeigt ist,
Figur 3 das Prinzip des Schlaufenbandes in Draufsich auf einen Arm mit angedeuteten Seilecken,
Figur 4 einen Schnitt gemäß der Linie IV-IV in Figur 3,
Figur 5 die gleiche Ansicht wie in Figur 4 aber Lage des Schlaufenbandes in geschlossener Stellung,
Figur 6 eine Alternativlösung gemäß Figur 3 mit Schlitzband bzw. Schlitzleiste
Figur 7 eine Alternativlösung gemäß Figur 6,
Figur 8 eine weitere Alternativlösung eines Schlaufenbandes und
Figur 9 eine Draufsicht auf ein vereinfacht dargestelltes Lüftungs- und Trocknungsgestell zur Erläuterung der geometrischen Verhältnisse.

Auf einem Mast 1 ist ein Befestigungsstern 2 bezüglich eines Fixpunktes 3 verschiebbar aber arretierbar gelagert. An diesem Befestigungsstern 2 sind Arme 4, zwischen denen Seilecke 5 gespannt sind, schwenkbar gelagert ; sie sind zusätzlich über Spreizarme 6 gegen den Fixpunkt 3 abgestützt. Die einzelnen Seilecke 5 sind im Inneren der Arme 4 jeweils an ein Zugelement 7 angelenkt. Die Zugelemente 7 sind aus den Armen 4 herausgeführt und mit einer Betätigungseinrichtung in Form eines Schieberinges 8 verbunden. Der Schiebering 9 stützt sich unter Zwischenschaltung einer Feder 9 am Fixpunkt 3 ab.

Zur Öffnung des Spreizgestelles 10, es besteht aus den Armen 4 und den Spreizarmen 6, ist am Schiebering 8 ein Zugseil 11 befestigt, das vom Schiebering 8 über eine Umlenkung 12 im Befestigungsstern 2, einer weiteren Umlenkung 13 im Fixpunkt 3 zurück zum Befestigungsstern 2 !äuft. Aus diesem ist ein Betätigungsende 14 herausgeführt.

In Figur 2 ist bei der linken Hälfte das Spreizgestell 10 in annähernd geöffneter Stellung und in der rechten Hälfte in annährend geschlossener Stellung gezeigt. Beim Zug am Betätigungsende 14 des Zugseiles 11 bewegt sich der Schiebering 8 nach unter und gleitet mit seiner Spreizschräge 15 auf die Gegenschrägen 16 an den Spreizarmen 6 auf. Dadurch wird der Todpunkt überwunden, so daß das Spreizgestell nur durch Zug am Betätigungsende 14 geöffnet werden kann. Ein Lösen von Hand der einzelnen Arme 4 aus der angeklappten Ruhestellung, in der die Lagerpunkte der Spreizarme 6 sowie des Armes 4 in einer Ebene liegen, ist nicht erforderlich.

Das Zugelement 7 ist gemäß den Ausführungen in den Figuren 2 bis 5 als Schlaufenband 17 mit Umschlagschlaufen 18, die, wie später an Hand der Figur 3 näher erleutert wird, ansteigende Längen haben, ausgeführt. Das Schlaufenband 17 besteht gemäß den Figuren 2, 4 und 5 aus einem Zugband 19, das jeweils mit dem Schiebering 8 verbunden ist, mit im gleichmäßigen Abstand angeordneten Durchzuglöchern 20 und einem die Umschlagschlaufen 18 bildenden Durchzugband 21. Das Durchzugband 21 ist an seinen Enden 22 und 23 unlösbar am Zugband 19 befestigt. Die Umschlagschlaufen 18 sind lose durch die Durchzuglöcher 20 gezogen. In diesen Umschlagschlaufen 18 ist die Wäscheleine des jeweiligen Seileckes 5 durchgezogen.

In Figur 3 ist ein Spreizgestell schematisch mit 3 Seilecken ausschnittsweise in der Draufsicht dargestellt. Dabei sind der Einfachheit halber nur 3 Seilecke angedeutet, deren Länge zwischen zwei benachbarten Armen 4 mit S1, S2 und S3 bezeichnet sind. Soll jeweils die gesammte Wäscheleinenlänge in den Armen 4 verschwinden, so muß beim Zusammenfalten des Lüftungs- und Trocknungsgestelles in jedem Arm 4 beidseitig 1/2 S1, 1/2 S2 und 1/2 S3 eingezogen werden. Da beim Zusammenfalten des Gestelles der Einzug über das Zugelement 7 für jedes Seileck gleich lang ist, muß der Ausgleich innerhalb des jeweiligen Armes 4 über die unterschiedliche Länge der Umschlagschlaufen 18 erfolgen. Dabei beträgt die Schlaufenlänge 24 = (1/2 S1 - 1/2 S2)/2 und die Schlaufenlänge 25 = (1/2 S1 - 1/2 S3)/2.

Beim Zusammenfalten des Gestelles wird das Zugelement 7 in Pfeilrichtung 26 gezogen. Dabei beginnt sofort der Einzug des äußersten Seileckes also die Länge S1 ; erst wenn die verbliebene Restwäscheleine aus S1 den Wert von S2 erreicht, beginnt der Umschlag der ersten Umschlagschlaufe 24 nach rechts. Sobald die Restwäscheleinenlänge aus S2 den Wert S3 erreicht hat, folgt auch die nächste Umschlagschlaufe 25 mit ihrem Umschlag, um bei zusammengefalteter Stellung des Gestelles die Konstellation gemäß Figur 5 bzw. Figur 2 rechte Seite zu erreichen.

In Figur 6 ist eine Alternativlösung dargestellt. Dabei wird das Zugelement durch ein Band 27 mit einzelnen Schlitzen 28 ansteigender Länge gebildet. Für Band 27 kann natürlich auch Schieber stehen, der dann über elastische Elemente mit dem Schiebering 8 zu verbinden wäre. In Figur 6 ist die Lage der Seilecke bei gespreiztem Spreizgestell dargestellt. Wegen der geometrischen Gegebenheiten, wie sie in Figur 3 dargestellt wurden, sind bei dieser Ausführung wegen Überschneidungen nicht so viele Seilecke möglich.

Um diesen Nachteil zu mildern ist gemäß der Figur 7 eine weitere Alternative eines Zugelementes dargestellt. Dabei ist das Band 29 bzw. ein Schieber mit Schrägschlitzen unterschiedlicher Längen ausgestattet. Diese Schrägschlitze laufen versetzt zueinander, so daß bei dieser Ausführung wieder eine Überschneidung ähnlich wie mit Umschlagschlaufen möglich ist und dadurch mehr Seilecke verwirklicht werden können.

Figur 8 zeigt eine weitere Alternativlösung eines Schlaufenbandes. Dabei werden die Umschlagschlaufen 18 durch Abnäher 31 oder ähnliche Verbindungen im Zugband 32, das damit zum Zugelement wird, gebildet.

Figur 9 zeigt schematisiert die geometrischen Verhältnisse bei einer Ausführung des Zugelementes gemäß Figur 6. Mit S1, S2 und S3 sind wiederum die Längen der Seilecke zwischen zwei Armen 4 gekennzeichnet. Die Schlitzlänge 33 wird dann 1/2 S1 minus 1/2 S2 und die Schlitzlänge 34 1/2 S1 minus 1/2 S3. Der Einzug des Zugelementes beträgt wie bei dem Ausführungsbeispiel gemäß Figur 3 1/2 S1.

## Patentansprüche

1. Lüftungs- und Trocknungsgestell für Kleidungsstücke mit einem aufrechten Mast (1), an dem ein mehrarmiges Spreizgestell (10) zur Aufnahme einer Wäscheleine angebracht ist, wobei die Wäscheleine in der gespreizten Stellung des Spreizgestelles horizontal gespannte Seilecke (5) bildet und mit einer Vorrichtung zum Einzug der Wäscheleine in die Arme des Spreizgestelles in beigeklappter Stellung, dadurch gekennzeichnet, daß in den Armen (4) jeweils ein Zugelement (7), an das die Wäscheleine jedes Seileckes (5) angelenkt ist, verstellbar angeordnet ist, wobei am Zugelement (7) für jedes Seileck (5) zwei im Abstand angeordnete Anlenkpunkte (18), zwischen denen die Wäscheleine wandern kann, vorgesehen sind und die Abstände entsprechend dem Einzug von aussen nach innen ansteigende Größe haben, und daß das Zugelement (7) mit einer ausserhalb des Armes (4) liegenden Betätigungseinrichtung (8) verbunden ist.

2. Lüftungs- und Trocknungsgestell nach Anspruch 1, dadurch gekennzeichnet, daß das Zugelement (7) aus einem Schlaufenband (17) mit Umschlagschlaufen (18) ansteigender Länge besteht.

3. Lüftungs- und Trocknungsgestell nach Anspruch 2, dadurch gekennzeichnet, daß das Schlaufenband (17) aus einem Zugband (19) mit im Abstand angeordneten Durchzuglöchern (20) und einem die Umschlagschlaufen (18) bildenden Durchzugband (21) besteht, wobei das Durchzugband (19) befestigt ist und die Umschlagschlaufen (18) lose, sich selbst beim Montieren bzw. ersten Betätigen des Spreizgestelles einstellend, durch die Durchzuglöcher (20) gezogen sind (Fig. 2-5).

4. Lüftungs- und Trocknungsgestell nach Anspruch 1, dadurch gekennzeichnet, daß das Zugelement aus einem Band (27) mit einzelnen Schlitzen (28) ansteigender Länge besteht.

5. Lüftungs- und Trocknungsgestell nach Anspruch 1, dadurch gekennzeichnet, daß das Zugelement aus einem Schieber mit Langlochaufnahmen ansteigender Länge besteht.

6. Lüftungs- und Trocknungsgestell nach Anspruch 5, dadurch gekennzeichnet, daß die Langlochaufnahmen mit einem Einführschlitz für die Wäscheleine versehen sind.

7. Lüftungs- und Trocknungsgestell nach einem der Ansprüche 1-6, dadurch gekennzeichnet, daß die Betätigungseinrichtung aus einem mit den Zugelementen (7) verbundenen, am Mast (1) angeordneten Schiebering (8) besteht.

8. Lüftungs- und Trocknungsgestell nach Anspruch 7, dadurch gekennzeichnet, daß der Schiebering (8) über eine Zugfeder (9) mit einem Fixpunkt (3) im Bereich des Mastendes verbunden ist.

9. Lüftungs- und Trocknungsgestell nach Anspruch 7 oder 8, dadurch gekennzeichnet, daß der Schiebering (3) mit Spreizschrägen (15), die mit Gegenschrägen (16) an Spreizarme (6) zusammenwirken, versehen ist.

10. Lüftungs- und Trocknungsgestell nach einem der Ansprüche 7 bis 9, dadurch gekennzeichnet, daß zur Öffnung des Spreizgestells (10) am Schiebering (8) ein Zugseil (11) befestigt ist, das vom Schiebering (8) über eine Umlenkung (12) im Befestigungsstern (2) für die Arme (4), einer weiteren Umlenkung (13) im Fixpunkt (3) zurück zum Befestigungsstern (2) läuft.

## Claims

1. Airing and drying support for garments having an upright mast (1) on which a multi-armed spreadable support (10) to accomodate a laundry-line is fitted, wherein the laundry line forms horizontally tensioned rope polygons (5) in the spread position of the spreadable support and having a device to pull in the laundry-line into the arms of the spreadable support in the folded position, characterised in that a traction element (7), to which the laundry line of each rope polygon (5) is articulated, is arranged adjustably in each of the arms (4), whilst two articulation points (18) arranged at an interval, between which the laundry-line can travel, are provided on the traction element (7) for each rope polygon (5), and the intervals have a value increasing from the outside inwards correspondingly to the pull-in, and that the traction element (7) is connected to an operating device (8) located outside the arm (4).

2. Airing and drying support according to Claim 1, characterised in that the traction element (7) consists of a loop band (17) with wrapping loops (18) of increasing length.

3. Airing and drying support according to Claim 2, characterised in that the loop band (17) consists of a traction band (19) with pull-through holes (20) arranged at an interval and with a pull-through band (21) forming the wrapping loops (18), whilst the pull-through band of prescribed length is attached firmly by its ends (22, 23) to the traction band (19) and the wrapping loops (18) are drawn loosely through the pull-through holes (20), adjusting themselves upon the assembly and/or first operation of the spreadable support (Figs. 2-5).

4. Airing and drying support according to Claim 1, characterised in that the traction element consists of a band (27) with individual slots (28) of increasing length.

5. Airing and drying support according to Claim 1, characterised in that the traction element consists of a slider with elongate slots of increasing length.

6. Airing and drying support according to Claim 5, characterised in that the elongate slots are provided with an introduction slit for the laundry line.

7. Airing and drying support according to any of Claims 1 to 6, characterised in that the operating device consists of a sliding ring (8) connected to the traction element (7) and arranged on the mast (1).

8. Airing and drying support according to Claim 7, characterised in that the sliding ring (8) is connected via a tension spring (9) to a fixed point (3) in the region of the mast end.

9. Airing and drying support according to Claim 7 or 8, characterised in that the sliding ring (8) is provided with spreading bevels (15) interacting with counter-bevels (16) on spreading arms (6).

10. Airing and drying support according to any of Claims 7 to 9, characterised in that a traction rope (11) is fixed to the sliding ring (8) for opening the spreadable support (10), which traction rope runs from the sliding ring (8) via a deflection (12) in the fixing star (2) for the arms (4), a further deflection (13) at the fixed point (3) and back to the fixing star (2).

## Revendications

1. Dispositif de séchage et d'aération destiné à des pièces d'habillement et comprenant un montant central droit (1) sur lequel est disposé un appareil écartable (10) à plusieurs bras pour la réception d'une corde à linge, ladite corde à linge formant des polygones (5) tendus horizontalement dans la position ouverte de l'appareil écartable, et incluant aussi un mécanisme pour l' introduction de la corde à linge dans les bras de l'apppareil écartable dans la position repliée, caractérisé en ce qu'on a disposé à l'état réglable, dans chacun des bras (4), un élément de traction (7) auquel est raccordé par articulation la corde à linge de chaque polygone (5), et qu'on a prévu, dans l'élément de traction (7) pour chaque polygone (5), deux points d'articulation (18) distants l'un de l'autre et entre lesquels la corde à linge peut se déplacer et les distances ont une grandeur croissant de l'extérieur vers l'intérieur conformément à l'introduction ; et en ce que l'élément de traction (7) est relié à un mécanisme de mise en action (8) se situant à l'extérieur du bras (4).

2. Dispositif de séchage et d'aération selon la revendication 1, caractérisé en ce que l'élément de traction (7) se compose d'une bande bouclée (17) comportant des boucles réversibles (18) d'une longueur croissante.

3. Dispositif de séchage et d'aération selon la revendication 2, caractérisé en ce que la bande bouclée (17) se compose d'une bande de traction (19) à trous de passage (20) distants les uns des autres, ainsi que d'une bande de passage (21) formant les boucles réversibles (18), la bande de passage étant fixée fermement sur la bande de traction (19) par ses extrémités (22, 23) selon une longueur prédéterminée et les boucles réversibles (18) pénétrant librement (figures 2-5) dans les trous de passage (20), ce qui s'établit automatiquement au cours du montage ou de la première mise en action de l'appareil écartable.

4. Dispositif de séchage et d'aération selon la revendication 1, caractérisé en ce que l'élément de traction se compose d'une bande (27) à différentes fentes (28) d'une longueur croissante.

5. Dispositif de séchage et d'aération selon la revendication 1, caractérisé en ce que l'élément de traction se compose d'un coulisseau à trous oblongs d'une longueur croissante.

6. Dispositif de séchage et d'aération selon la revendication 5, caractérisé en ce que les trous oblongs sont pourvus d'une fente d'entrée pour la corde à linge.

7. Dispositif de séchage et d'aération selon l'une quelconque des revendications 1 à 6, caractérisé en ce que le mécanisme de mise en action se compose d'un anneau curseur (8) disposé sur le montant central (1) et relié aux éléments de traction (7).

8. Dispositif de séchage et d'aération selon la revendication 7, caractérisé en ce que l'anneau curseur (8) est relié, dans la zone de l'extrémité du montant central, à un point de fixation (3) par un ressort de traction (9).

9. Dispositif de séchage et d'aération selon l'une quelconque des revendications 7 et 8, caractérisé en ce que l'anneau curseur (8) est pourvu de chanfreins d'écartement (15) coopérant avec des chanfreins opposés (16) des bras d'écartement (6).

10. Dispositif de séchage et d'aération selon l'une quelconque des revendications 7 à 9, caractérisé en ce qu'en vue d'ouvrir l'appareil écartable (10), on a fixé, sur l'anneau curseur (8), un câble de traction (11) qui part dudit anneau curseur (8), passe par un changement de direction (12) de l'étoile de fixation (2) pour les bras (4), par un autre changement de direction (13) du point de fixation (3), puis revient à ladite étoile de fixation (2).
